# EUROPÄISCHE PATENTSCHRIFT

(11) **EP 3 867 438 B1**
(45) Veröffentlichungstag und Bekanntmachung des Hinweises auf die Patenterteilung: **10.12.2025**
(21) Anmeldenummer: 19782989.8
(22) Anmeldetag: 01.10.2019
(51) Int. Cl.: D06F 39/02, D06F 39/12

(54) **WASCHMASCHINE**
WASHING MACHINE
LAVE-LINGE

(30) Priorität: 15.10.2018 DE 102018125476
(43) Veröffentlichungstag der Anmeldung: 25.08.2021
(73) Patentinhaber: Miele & Cie. KG, 33332 Gütersloh (DE)
(72) Erfinder: BEHR, Markus, 33613 Bielefeld (DE); SUDKEMPER, Andrea, 33129 Delbrück-Hagen (DE); MÜTHER, Robert, 23669 Timmendorfer Strand (DE)
(86) Internationale Anmeldenummer: PCT/EP2019/076603
(87) Internationale Veröffentlichungsnummer: WO 2020/078719

(56) Entgegenhaltungen:
- EP-A1- 2 743 393
- DE-A1- 102009 028 066
- JP-A- H0 768 082
- KR-A- 20090 101 680

## Beschreibung

Die Erfindung betrifft eine Waschmaschine. Insbesondere betrifft die Erfindung eine Waschmaschine, aufweisend ein Gehäuse, einen Laugenbehälter zur Aufnahme von Waschflüssigkeit, eine drehbar in dem Laugenbehälter gelagerte Trommel zur Aufnahme von Wäsche, eine Dosiereinrichtung, die ausgebildet ist, mindestens eine Kartusche aufzunehmen und in der Kartusche enthaltenes Waschmittel in den Laugenbehälter und/oder die Trommel zu dosieren, wobei das Gehäuse den Laugenbehälter, die Trommel und die Dosiereinrichtung einhäust und eine Gehäuseklappe aufweist, die vor der mindestens einen in der Dosiereinrichtung anordnbaren Kartusche angeordnet ist.

Die EP 2 743 393 A1 und die DE 10 2009 028066 A1 zeigen gattungsgemäße Waschmaschinen.

Aus einem nicht druckschriftlichen Stand der Technik ist bekannt, dass eine derartige Waschmaschine einen Leerstand-Sensor aufweist, der ausgebildet ist, einen Leerstand der in der Dosiereinrichtung angeordneten Kartusche zu erkennen. Der Leerstand-Sensor erkennt den Leerstand der Kartusche aber erst, wenn die Kartusche leer ist. Dies kann dazu führen, dass ein Waschgang mit wenig oder keinem Waschmittel durchgeführt wird. Dadurch wird die Waschleistung verschlechtert.

Der Erfindung stellt sich somit das Problem, eine Wachmaschine bereitzustellen, bei der ein Leerstand der Kartusche rechtzeitig verhindert werden kann.

Erfindungsgemäß wird dieses Problem durch eine Waschmaschine mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben einer Erkennbarkeit des Füllstands des Waschmittels in der Kartusche von außerhalb des Gehäuses darin, dass die erfindungsgemäße Lösung im Vergleich zu dem Leerstand-Sensor kostengünstig ist.

Erfindungsgemäß ist vorgesehen, dass die Gehäuseklappe zumindest teilweise transparent ausgebildet ist oder mindestens eine Öffnung aufweist, so dass, wenn die mindestens eine Kartusche in der Dosiereinrichtung angeordnet ist, ein Füllstand der mindestens einen Kartusche zumindest teilweise von außerhalb des Gehäuses sichtbar ist.

Dadurch kann ein Nutzer der Waschmaschine den Füllstand der Kartusche optisch kontrollieren und eine neue Kartusche rechtzeitig zum Austausch der sich leerenden Kartusche bereitstellen. Damit dies funktioniert muss eine in der Waschmaschine angeordnete Kartusche transluzent oder transparent ausgebildet sein. Der Erfindung liegt der Grundgedanke zu Grunde, dass der Füllstand der in der Dosiereinrichtung angeordneten Kartusche von außerhalb des Gehäuses sichtbar ist. Die Kartusche selbst ist aber nicht Teil des Gegenstands des Patentanspruchs 1. Vielmehr kann sie von einem Nutzer bei Bedarf in der Waschmaschine angeordnet werden. Wenn keine Kartusche in der Dosiereinrichtung angeordnet ist, ist ein Teil der Dosiereinrichtung, insbesondere eine Aufnahmeeinrichtung der Dosiereinrichtung, die zur Aufnahme der mindestens einen Kartusche ausgebildet ist, von außerhalb des Gehäuses sichtbar.

Dass das Gehäuse den Laugenbehälter, die Trommel und die Dosiereinrichtung einhäust und eine Gehäuseklappe aufweist, die vor der mindestens einen in der Dosiereinrichtung anordnbaren Kartusche angeordnet ist, bedeutet, dass das Gehäuse samt Gehäuseklappe die vorstehenden Bauteile umgibt wie es bei Front- und Topladern üblich ist. Positions- und Richtungsangaben beziehen sich auf die betriebsgemäße Aufstellposition der Waschmaschine.

Die Gehäuseklappe kann aus einem transparenten Kunststoff ausgebildet sein. Erfindungsgemäß weist die Gehäuseklappe mindestens ein Sichtfenster auf, das als ein transparentes Fenster oder eine Öffnung ausgebildet ist. Das Sichtfenster ist als ein transparentes Fenster ausgebildet. Die Gehäuseklappe weist bevorzugt einen intransparenten Kunststoff aus, in den ein transparenter Kunststoff fensterartig integriert ist. Bevorzugt weist die Gehäuseklappe eine Anzahl an Sichtfenstern auf, die einer Anzahl an in der Dosiereinrichtung anordnbaren Kartuschen entspricht. Bevorzugt ist jeweils jeder in der Waschmaschine anordnbaren Kartusche jeweils ein Sichtfenster zugeordnet und umgekehrt. Bevorzugt ist jedes Sichtfenster derart angeordnet, dass das Sichtfenster vollständig ausgefüllt ist, wenn ihm eine mit dem Waschmittel vollgefüllte Kartusche zugeordnet ist, dass das Sichtfenster desto weniger ausgefüllt ist, je weniger mit Waschmittel die ihm zugeordnete Kartusche gefüllt ist, und dass das Sichtfenster unausgefüllt ist, sobald die Kartusche einen Waschmittelpegel unterhalb eines vorbestimmten Pegels aufweist. Dadurch kann der Nutzer den Füllstand leicht optisch erkennen und bewerten. Der vorbestimmte Pegel ist bevorzugt ein Pegel des Waschmittels in der Kartusche, der ausreichend ist, weniger als fünf Waschgänge, bevorzugt weniger als drei Waschgänge durchzuführen. Dadurch wird dem Nutzer ausreichend Zeit gegeben, eine neue Kartusche bereitzuhalten, bis die sich leerende Kartusche leer ist. Dabei ist weiterhin ein Vorteil, dass der Füllstand des Waschmittels vom Nutzer sichtbar ist und nicht ausschließlich der Leerstand erkennbar ist.

In einer bevorzugten Ausführungsform ist jedem Sichtfenster eine Skala zugeordnet, die ausgebildet ist, einen skalierten Füllstand der jeweiligen Kartusche anzuzeigen. Die Skala unterstützt den Nutzer weiterhin bei der Erkennung und Bewertung des Füllstandes des Waschmittels in der Kartusche. Die Skala kann eine Skala sein, die zwei Sichtfenstern gemeinsam zugeordnet ist. Die Skala kann als eine oder mehrere sich neben dem Sichtfenster erstreckende Linien ausgebildet sein, der oder denen Zahlen beispielsweise als Angaben für eine Menge an Waschmittel in der Kartusche zugeordnet sind. Beispielsweise ist die Skala ausgebildet, den Füllstand der in der Kartusche enthaltenen Waschmittelmenge prozentual anzugeben oder die Anzahl an möglichen Waschvorgängen mit der in der Kartusche enthaltenen Waschmittelmenge entsprechend dem Füllstand anzuzeigen.

Bevorzugt ist die Dosiereinrichtung ausgebildet, mindestens eine lang gestreckte Kartusche aufzunehmen. Dadurch kann die Kartusche Bauraum ausnutzen, ohne dass dies eine Größe des Laugenbehälters stark beeinträchtigt. Bevorzugt ist die Dosiereinrichtung ausgebildet, die mindestens eine lang gestreckte Kartusche entlang ihrer Längserstreckung in einer schrägen Stellung aufzunehmen. Dadurch wird das Waschmittel bei geringem Füllstand in eine Senke, nämlich dem tiefsten Punkt der Kartusche, gelenkt und kann auch bei geringem Füllstand effektiv eindosiert werden. Dabei ist die lang gestreckte Kartusche bevorzugt derart angeordnet, dass sie sich in Richtung des Inneren der Waschmaschine nach unten neigt.

Erfindungsgemäß weist die Waschmaschine weiterhin eine Leuchteinrichtung auf, die derart angeordnet, ausgerichtet und ausgebildet ist, dass sie die mindestens eine Kartusche durchleuchtet, wenn die mindestens eine Kartusche in der Dosiereinrichtung angeordnet ist. Dadurch wird die Sichtbarkeit des Füllstands des Waschmittels in der Kartusche von außerhalb des Gehäuses weiterhin verbessert. Dadurch ist nicht nur der Füllstand sondern auch das Vorhandensein einer Kartusche in der Dosiereinrichtung von außerhalb des Gehäuses erkennbar. Erfindungsgemäß ist die Leuchteinrichtung hinter der Kartusche angeordnet. Dadurch ist die Leuchteinrichtung angeordnet, ausgerichtet und ausgebildet, in Richtung des Sichtfensters zu leuchten. Die Leuchteinrichtung kann ausgebildet sein, die Kartusche nur bei Betrieb der Waschmaschine zu durchleuchten.

Bevorzugt ist die mindestens eine Leuchteinrichtung als mindestens eine Leuchtdiode ausgebildet. Dies ist eine kostengünstige und langlebige Leuchteinrichtung.

In einer bevorzugten Ausführungsform ist die mindestens eine Kartusche in der Dosiereinrichtung angeordnet und transluzent ausgebildet.

Der Begriff "Wachmaschine" umfasst einen reinen Waschautomaten sowie ein Kombigerät wie einen Waschtrockner. Bevorzugt handelt es sich bei der Waschmaschine um einen Frontlader.

Ein Ausführungsbeispiel der Erfindung ist in den Zeichnungen rein schematisch dargestellt und wird nachfolgend näher beschrieben. Es zeigt schematisch und nicht maßstabsgerecht
- Fig. 1: eine Draufsicht auf eine erfindungsgemäße Waschmaschine;
- Fig. 2: eine vergrößerte Teilansicht der in Fig. 1 gezeigten Waschmaschine mit geschlossener Gehäuseklappe;
- Fig. 3: eine Ansicht der in Fig. 2 gezeigten Waschmaschine mit geöffneter Gehäuseklappe; und
- Fig. 4: eine Teil-Querschnittsansicht der in Fig. 1 gezeigten Waschmaschine.

Fig. 1 zeigt eine Draufsicht auf eine erfindungsgemäße Waschmaschine. Die Waschmaschine weist ein Gehäuse 2 auf, das einen Laugenbehälter (nicht gezeigt) zur Aufnahme von Waschflüssigkeit, eine drehbar in dem Laugenbehälter gelagerte Trommel (nicht gezeigt) zur Aufnahme von Wäsche und eine Dosiereinrichtung (nicht gezeigt) einhäust. Die Waschmaschine weist weiterhin eine Tür 3 auf, die in das Gehäuse 2 integriert ist und die eine Beladungsöffnung (nicht gezeigt) verschließt, durch die die Trommel mit Wäsche beladbar ist. Die Dosiereinrichtung ist ausgebildet, zwei Kartuschen (nicht gezeigt) aufzunehmen und in den Kartuschen enthaltenes Waschmittel (nicht gezeigt) in den Laugenbehälter und/oder die Trommel zu dosieren. Die Waschmaschine weist eine Gehäuseklappe 5 auf, die vor den zwei in der Dosiereinrichtung anordnbaren Kartuschen angeordnet ist. Die Gehäuseklappe ist zumindest teilweise transparent ausgebildet ist, so dass, wenn die zwei Kartuschen in der Dosiereinrichtung angeordnet ist, ein Füllstand der zwei transluzent ausgebildeten Kartuschen zumindest teilweise von außerhalb des Gehäuses 2 sichtbar ist. Die Gehäuseklappe 5 ist aus einem intransparenten Kunststoff gebildet, in den zwei Sichtfenster 7a, 7b aus einem transparenten Kunststoff integriert sind.

Fig. 2 zeigt eine vergrößerte Teilansicht der in Fig. 1 gezeigten Waschmaschine mit geschlossener Gehäuseklappe innerhalb der Linie II. In den Sichtfenstern 7a, 7b ist jeweils ein Füllstand des Waschmittels 12a bzw. 12b in der jeweiligen Kartusche 9a, 9b zu erkennen. Den beiden Sichtfenstern 7a, 7b ist eine gemeinsame Skala 8 zugeordnet, die ausgebildet ist, einen skalierten Füllstand an Waschmittel 12a, 12b in der jeweiligen Kartusche 9a, 9b anzuzeigen.

Fig. 3 zeigt eine Ansicht der in Fig. 2 gezeigten Waschmaschine mit geöffneter Gehäuseklappe. Die Gehäuseklappe 5 ist geöffnet, sodass die zwei Kartuschen 9a, 9b, die das Waschmittel 12a bzw. 12b enthalten, vollständig sichtbar und aus der Waschmaschine entnehmbar sind. Die Kartuschen 9a, 9b sind in der Dosiereinrichtung 10 angeordnet. Die Kartusche 9a ist dem Sichtfenster 7a zugeordnet, und die Kartusche 9b ist dem Sichtfenster 7b zugeordnet.

Fig. 4 zeigt eine Teil-Querschnittsansicht der in Fig. 1 gezeigten Waschmaschine. Die Gehäuseklappe 5 weist das Sichtfenster 7b auf, das derart angeordnet ist, dass der Füllstand des Waschmittels 12b in der Kartusche 9b von außerhalb des Gehäuses 2 erkennbar ist. Die Dosiereinrichtung, die der Übersichtlichkeit halber nicht gezeigt ist, ist ausgebildet, die lang gestreckte Kartusche 9b entlang ihrer Längserstreckung in einer schrägen Stellung aufzunehmen. Die Waschmaschine weist ferner eine Leuchteinrichtung 14 auf, die derart angeordnet, ausgerichtet und ausgebildet ist, dass sie die Kartusche 9b durchleuchtet. Sie ist hinter der Kartusche 9b angeordnet, sodass sie bei Betrieb in Richtung des Sichtfensters 7b leuchtet. Die Waschmaschine weist den Laugenbehälter 16 und die darin gelagerte Trommel 15 auf. Eine Leitung 17 der Dosiereinrichtung ist derart angeordnet, dass sie geeignet ist, das Waschmittel 12b in den Laugenbehälter 16 oder die Trommel 15 während eines Dosiervorgangs zu leiten.

### Bezugszeichenliste

- 2: Gehäuse
- 3: Tür
- 5: Gehäuseklappe
- 7a, 7b: Sichtfenster
- 8: Skala
- 9a, 9b: Kartusche
- 10: Dosiereinrichtung
- 12a, 12b: Waschmittel
- 14: Leuchteinrichtung
- 15: Laugenbehälter
- 16: Trommel
- 17: Leitung

## Patentansprüche

1. Waschmaschine, aufweisend ein Gehäuse (2), einen Laugenbehälter (15) zur Aufnahme von Waschflüssigkeit, eine drehbar in dem Laugenbehälter (15) gelagerte Trommel (16) zur Aufnahme von Wäsche, eine Dosiereinrichtung (10), die ausgebildet ist, mindestens eine Kartusche (9a, 9b) aufzunehmen und in der Kartusche (9a, 9b) enthaltenes Waschmittel (12a, 12b) in den Laugenbehälter (15) und/oder die Trommel (16) zu dosieren, wobei das Gehäuse (2) den Laugenbehälter (15), die Trommel (16) und die Dosiereinrichtung (10) einhäust und eine Gehäuseklappe (5) aufweist, die vor der mindestens einen in der Dosiereinrichtung (10) anordenbaren Kartusche (9a, 9b) angeordnet ist, und wobei, dass die Gehäuseklappe (5) zumindest teilweise transparent ausgebildet ist oder mindestens eine Öffnung aufweist, so dass, wenn die mindestens eine Kartusche (9a, 9b) in der Dosiereinrichtung (10) angeordnet ist, ein Füllstand der mindestens einen Kartusche (9a, 9b) zumindest teilweise von außerhalb des Gehäuses (2) sichtbar ist,
wobei die Gehäuseklappe (5) mindestens ein Sichtfenster (7a, 7b) aufweist, das als transparentes Fenster oder die Öffnung, bevorzugter als transparentes Fenster, ausgebildet ist, und
**dadurch gekennzeichnet, dass** mindestens eine Leuchteinrichtung (14) derart angeordnet, ausgerichtet und ausgebildet ist, dass sie die mindestens eine Kartusche (9a, 9b) in Richtung des Sichtfensters (7a, 7b) durchleuchtet, wenn die mindestens eine Kartusche (9a, 9b) in der Dosiereinrichtung (10) angeordnet ist.

2. Waschmaschine nach Anspruch 1, **dadurch gekennzeichnet, dass** jedes Sichtfenster (7a, 7b) derart angeordnet ist, dass das Sichtfenster vollständig ausgefüllt ist, wenn ihm eine mit dem Waschmittel (12a, 12b) vollgefüllte Kartusche zugeordnet ist, dass das Sichtfenster desto weniger ausgefüllt ist, je weniger mit Waschmittel (12a, 12b) die ihm zugeordnete Kartusche gefüllt ist, und dass das Sichtfenster unausgefüllt ist, sobald die Kartusche einen Waschmittelpegel unterhalb eines vorbestimmten Pegels aufweist.

3. Waschmaschine nach einem der vorangehenden Ansprüche, **dadurch gekennzeichnet, dass** jedem Sichtfenster (7a, 7b) eine Skala (8) zugeordnet ist, die ausgebildet ist, einen skalierten Füllstand des Waschmittels (12a, 12b) der ihm zugeordneten Kartusche (9a, 9b) anzuzeigen.

4. Waschmaschine nach einem der vorangehenden Ansprüche, **dadurch gekennzeichnet, dass** die Dosiereinrichtung (10) ausgebildet ist, mindestens eine lang gestreckte Kartusche (9a, 9b) aufzunehmen.

5. Waschmaschine nach Anspruch 4, **dadurch gekennzeichnet, dass** die Dosiereinrichtung (10) ausgebildet ist, die mindestens eine lang gestreckte Kartusche (9a, 9b) entlang ihrer Längserstreckung in einer schrägen Stellung aufzunehmen.

6. Waschmaschine nach Anspruch 1, **dadurch gekennzeichnet, dass** die mindestens eine Leuchteinrichtung (14) als Leuchtdiode ausgebildet ist.

7. Waschmaschine nach einem der vorangehenden Ansprüche, **dadurch gekennzeichnet, dass** die mindestens eine Kartusche (9a, 9b) in der Dosiereinrichtung (10) angeordnet ist und transluzent ausgebildet ist.

## Claims

1. Washing machine, comprising a housing (2), a suds container (15) for receiving washing liquid, a drum (16) rotatably mounted in the suds container (15) for receiving laundry, a dispensing means (10), which is designed to receive at least one cartridge (9a, 9b) and to dispense detergent (12a, 12b) contained in the cartridge (9a, 9b) into the suds container (15) and/or the drum (16), the housing (2) encasing the suds container (15), the drum (16) and the dispensing means (10) and comprising a housing flap (5), which is arranged in front of the at least one cartridge (9a, 9b) which can be arranged in the dispensing means (10), and that the housing flap (5) being at least partially transparent or comprising at least one opening, so that, when the at least one cartridge (9a, 9b) is arranged in the dispensing means (10), a fill level of the at least one cartridge (9a, 9b) is at least partially visible from outside the housing (2), the housing flap (5) comprising at least one viewing window (7a, 7b), which is designed as a transparent window or the opening, more preferably as a transparent window, and
**characterised in that**
at least one light-emitting device (14) is arranged, oriented and designed such that it transilluminates the at least one cartridge (9a, 9b) in the direction of the viewing window (7a, 7b) when the at least one cartridge (9a, 9b) is arranged in the dispensing means (10).

2. Washing machine according to claim 1, **characterised in that** each viewing window (7a, 7b) is arranged such that the viewing window is completely filled when a cartridge fully filled with the detergent (12a, 12b) is assigned to it, such that the viewing window is less filled the less the cartridge assigned to it is filled with detergent (12a, 12b), and such that the viewing window is empty as soon as the cartridge has a detergent level below a predetermined level.

3. Washing machine according to any of the preceding claims, **characterised in that** each viewing window (7a, 7b) is assigned a scale (8) which is designed to indicate a scaled fill level of the detergent (12a, 12b) in the cartridge (9a, 9b) assigned to the viewing window.

4. Washing machine according to any of the preceding claims, **characterised in that** the dispensing means (10) is designed to receive at least one elongate cartridge (9a, 9b).

5. Washing machine according to claim 4, **characterised in that** the dispensing means (10) is designed to receive at least one elongate cartridge (9a, 9b) along its longitudinal extent in an oblique position.

6. Washing machine according to claim 1, **characterised in that** the at least one light-emitting device (14) is a light-emitting diode.

7. Washing machine according to any of the preceding claims, **characterised in that** the at least one cartridge (9a, 9b) is arranged in the dispensing means (10) and is translucent.

## Revendications

1. Lave-linge, présentant un boîtier (2), une cuve de lessivage (15) permettant de recevoir du liquide de lavage, un tambour (16) monté de manière à pouvoir tourner dans la cuve de lessivage (15) et permettant de recevoir du linge, un dispositif de dosage (10) qui est conçu pour recevoir au moins une cartouche (9a, 9b) et pour doser un agent de lavage (12a, 12b) contenu dans la cartouche (9a, 9b) dans la cuve de lessivage (15) et/ou le tambour (16), dans lequel le boîtier (2) contient la cuve de lessivage (15), le tambour (16) et le dispositif de dosage (10) et présente un volet de boîtier (5) qui est disposé devant l'au moins une cartouche (9a, 9b) pouvant être disposée dans le dispositif de dosage (10), et dans lequel en ce que le volet de boîtier (5) est conçu de manière à être au moins partiellement transparent ou présente au moins une ouverture, de sorte que, lorsque l'au moins une cartouche (9a, 9b) est disposée dans le dispositif de dosage (10), un niveau de remplissage de l'au moins une cartouche (9a, 9b) est au moins partiellement visible depuis l'extérieur du boîtier (2),
dans lequel
le volet de boîtier (5) présente au moins une fenêtre d'observation (7a, 7b) qui est conçue comme une fenêtre transparente ou comme l'ouverture, de préférence comme une fenêtre transparente, et
**caractérisé en ce**
**qu'**au moins un dispositif d'éclairage (14) est disposé, orienté et conçu de telle sorte qu'il éclaire l'au moins une cartouche (9a, 9b) en direction de la fenêtre d'observation (7a, 7b) lorsque l'au moins une cartouche (9a, 9b) est disposée dans le dispositif de dosage (10).

2. Lave-linge selon la revendication 1, **caractérisé en ce que** chaque fenêtre d'observation (7a, 7b) est disposée de telle sorte que la fenêtre d'observation est entièrement remplie lorsqu'une cartouche entièrement remplie de l'agent de lavage (12a, 12b) lui est associée, **en ce que** la fenêtre d'observation est d'autant moins remplie que la cartouche qui lui est associée est moins remplie d'agent de lavage (12a, 12b), et **en ce que** la fenêtre d'observation n'est pas remplie dès que la cartouche présente un niveau d'agent de lavage inférieur à un niveau prédéterminé.

3. Lave-linge selon l'une des revendications précédentes,
**caractérisé en ce qu'à** chaque fenêtre d'observation (7a, 7b) est associée une échelle graduée (8) qui est conçue pour indiquer un niveau de remplissage gradué de l'agent de lavage (12a, 12b) de la cartouche (9a, 9b) qui lui est associée.

4. Lave-linge selon l'une des revendications précédentes,
**caractérisé en ce que** le dispositif de dosage (10) est conçu pour recevoir au moins une cartouche allongée (9a, 9b).

5. Lave-linge selon la revendication 4, **caractérisé en ce que** le dispositif de dosage (10) est conçu pour recevoir l'au moins une cartouche allongée (9a, 9b) le long de son extension longitudinale dans une position inclinée.

6. Lave-linge selon la revendication 1, **caractérisé en ce que** l'au moins un dispositif d'éclairage (14) est conçu comme une diode électroluminescente.

7. Lave-linge selon l'une des revendications précédentes,
**caractérisé en ce que** l'au moins une cartouche (9a, 9b) est disposée dans le dispositif de dosage (10) et est conçue de manière à être translucide.
